# EUROPÄISCHE PATENTSCHRIFT

(11) **EP 0 103 238 B1**
(45) Veröffentlichungstag und Bekanntmachung des Hinweises auf die Patenterteilung: **09.03.1988**
(21) Anmeldenummer: 83108610.3
(22) Anmeldetag: 01.09.1983
(51) Int. Cl.: B05B 15/02

(54) **Blasdüse zum Abblasen von Flüssigkeiten von Oberflächen**
Spray nozzle for the removal of liquids from surfaces
Buse soufflante pour l'enlèvement par soufflage de liquides se trouvant sur des surfaces

(30) Priorität: 14.09.1982 DE 3233963
(43) Veröffentlichungstag der Anmeldung: 21.03.1984
(73) Patentinhaber: UNITAS S.A., L-2012 Luxemburg (LU)
(72) Erfinder: UNITAS S.A., L-2012 Luxemburg (LU)
(74) Vertreter: Türk, Gille, Hrabal, Leifert

(56) Entgegenhaltungen:
- DE-A- 2 263 714
- DE-A- 2 430 032
- US-A- 2 135 406
- US-A- 4 392 613

## Beschreibung

Die Erfindung betrifft eine Blasdüse zum Abblasen von Flüssigkeiten von Oberflächen, beispielsweise einer Blechoberfläche, mit einem rohrförmigen Körper, an dessen Mantel etwa tangential angeschlossene, aufeinander zu verlaufende plattenartige Lippen zur Bildung eines achsparallel zum Körper verlaufenden Ausblasschlitzes angebracht sind, und mit einem in dem Körper angeordneten, relativ zum Ausblasschlitz verschiebbaren plattenförmigen Reinigungselement.

Bei einer vorbekannten Blasdüse dieser Art (DE-OS2430032) ist das plattenförmige Reinigungselement an einem Schieber angeordnet, der an der Innenseite der einen Lippe verschiebbar gelagert ist und von innerhalb der Blasdüse angeordneten pneumatischen Zylindern betätigt wird. Dadurch ist eine Fernbedienung möglich, so dass das Reinigungselement von Zeit zu Zeit durch den Ausblasschlitz hindurchgeschoben werden kann, ohne den Betrieb der Blasdüse hierzu unterbrechen zu müssen. Die Verwendung von pneumatischen Zylindern in der Blasdüse ist jedoch verhältnismässig aufwendig. Für Wartungsarbeiten an den als Antrieb benutzten hydraulischen Zylindern muss die Blasdüse geöffnet werden..

Der Erfindung liegt die Aufgabe zugrunde, die vorbekannte Blasdüse mit verschiebbarem plattenförmigen Reinigungselement derart zu verbessern, dass der Antrieb für das Reinigungselement von aussen erfolgt und sich in der Blasdüse nur einfache, den Blasbetrieb nicht störende mechanische Teile befinden.

Diese Aufgabe wird erfindungsgemäss bei einer Blasdüse der eingangs genannten Gattung dadurch gelöst, dass das Reinigungselement an einem Getriebe angebracht ist, das von einem ausserhalb des Körpers der Blasdüse vorgesehenen Antrieb zu betätigen ist. Erfindungsgemäss befindet sich innerhalb der Blasdüse zum Verstellen des dort gelagerten plattenförmigen Reinigungselementes lediglich ein mechanisches Getriebe, während der Antrieb ausserhalb sitzt und dementsprechend leicht gewartet werden kann, gegebenenfalls sogar ohne Betriebsunterbrechung. Die innerhalb der Blasdüse befindlichen Getriebeteile können einfache mechanische Getriebeteile sein, die keiner besonderen Wartung bedürfen, so dass die Blasdüse für Wartungsarbeiten selten oder nie geöffnet werden muss.

Gemäss einer bevorzugten praktischen Ausführungsform der Erfindung weist das Getriebe wenigstens zwei senkrecht zum Reinigungselement verlaufende Stellstangen auf, die jeweils mit einem mit dem Reinigungselement verbundenen Exzenterhebel versehen und um ihre Längsachse verdrehbar gelagert sind. Dabei kann jeder Exzenterhebel mit einer Rolle in eine auf dem Reinigungselement angeordnete Aufnahme eingreifen, so dass zwischen Reinigungselement und Exzenterhebel eine die Verstellbarkeit zulassende Gelenkverbindung vorhanden ist. Die aus dem Körper der Blasdüse herausragenden Stellstangen sind über die aus der Blasdüse herausragenden Enden mit einem gemeinsamen Antrieb verbunden, so dass sie auch gemeinsam verdreht werden und das Reinigungselement ohne die Gefahr von Verkantungen senkrecht zum Ausblasschlitz verschieben. Beispielsweise sind die äusseren Enden der Stellstangen über einen Kettentrieb mit einem als Antrieb dienenden pneumatischen Zylinder verbunden, der beispielsweise an der Aussenseite des Blasdüsenkörpers befestigt ist.

Gemäss einer anderen, ebenfalls bevorzugten praktischen Ausführungsform der Erfindung ist das Reinigungselement ein zungenartiges Blech, das ständig in den Ausblasschlitz eingreift und das entlang dem Ausblasschlitz verschiebbar ist. In diesem Falle hat das Reinigungselement also eine verhältnismässig geringe Breite und erstreckt nicht über die Länge des Ausblasschlitzes, sondern ist entlang dem Ausblasschlitz hin- und her verschiebbar, nicht hingegen senkrecht zum Ausblasschlitz verstellbar, wie bei der vorstehend genannten ersten Ausführungsform der Erfindung. Das zungenartige Blech ist dabei beispielsweise an einem parallel zum Ausblasschlitz verlaufenden und über Umlenkrollen geführten Seil angebracht, das beim Verstellen das zungenartige Blech mitnimmt und durch den Ausblasschlitz zieht. Das Seil kann dabei beispielsweise von einem auf der Aussenseite des Blasdüsenkörpers angebrachten Handrad zu betätigen sein. Diese Ausführungsform der Erfindung eignet sich also besonders gut für eine einfache Handbetätigung, so dass auf einen kostspieligen und wartungsbedürftigen Antriebsmotor verzichtet werden kann.

In der Zeichnung sind zwei Ausführungsbeispiele der erfindungsgemässen Blasdüse dargestellt, und zwar zeigt
Fig. 1 einen Querschnitt durch eine erste Ausführungsform der Blasdüse,
Fig. 2 einen Teilquerschnitt durch die Blasdüse im Bereich der den Ausblasschlitz bildenden Lippen, wobei sich das Reinigungselement in gegenüber Fig. 1 veränderter Lage befindet,
Fig. 3 eine Ansicht der Blasdüse aus Fig. 1 und 2 von der Vorderseite,
Fig. 4 einen Querschnitt durch eine zweite Ausführungsform der erfindungsgemässen Blasdüse und
Fig. 5 eine Draufsicht auf die Blasdüse auf Fig. 4.

Die in Fig. 1 bis 3 dargestellte Blasdüse 1 hat einen in der Grundform zylindrischen Körper 2, an den sich tangential plattenartige Lippen 3 und 4 einstückig anschliessen, die in geringem Abstand voneinander enden, so dass sie einen sich über die Länge der Blasdüse 1 erstreckenden Ausblasschlitz 5 bilden und begrenzen. Es ist erkennbar, dass die untere Lippe 4 beim dargestellten Ausführungsbeispiel etwa horizontal verläuft, wobei ihre Innenseite die Unterseite des Ausblasschlitzes 5 begrenzt. Die schrägstehende andere Lippe 3 begrenzt den Aussblasschlitz 5 mit ihrem äusseren Ende.

Auf der Innenseite der Lippe 4 liegt ein sich über die gesamte Länge des Ausblasschlitzes 5 erstreckendes Blech 6 auf, das als plattenförmiges Reinigungselement ausgebildet ist und entsprechend dem in Fig. 1 gezeigten Pfeil 7 vor und zurückgeschoben werden kann. In Fig. 1 ist das Blech 6 in seiner am weitesten zurückgezogenen Lage dargestellt, während Fig. das Blech 6 in der ausgefahrenen Position zeigt, in der es durch den Ausblasschlitz 5 nach vorne herausgeschoben worden ist. Auf diese Weise können Verunreinigungen, die sich im Ausblasschlitz 5 absetzen, ausgeschoben werden. Die Dicke des Bleches 6 entspricht etwa der Höhe des Ausblasschlitzes 5, so dass durch einmaliges Ausfahren des Bleches 6 aus dem Ausblasschlitz 5 dieser von allen in ihm befindlichen Verunreinigungen befreit werden kann.

Zum Verstellen des Bleches 6 sind beim Ausführungsbeispiel gemäss Fig. 1 bis 3 zwei Stellstangen 7 vorgesehen, die im Abstand parallel nebeneinander angeordnet und in buchsenförmigen Lagern 8 und 9 um ihre Längsachse drehbar gelagert sind. Bei den Lagern 8 und 9 kann es sich um wartungsfreie Lagerbüchsen handeln. Das Lager 8 ist in der Wand des Körpers 2 angeordnet, während sich das Lager 9 in einem Auge 10 befindet, welches an der Innenwand des Körpers 2 angebracht ist und im Abstand über der Lippe 4 liegt.

Am unteren Ende jeder Stellstange 7 ist unterhalb des Auges 10 ein horizontal verlaufender Hebel 11 mit seinem einen Ende befestigt. Am anderen Ende dieses Hebels ist auf der Unterseite desselben eine Rolle 12 drehbar gelagert, die in eine auf der Oberseite des Bleches 6 befindliche Aufnahme 13 eingreift. Dieser Hebel 11 wirkt als Exzenter, um bei Verdrehen der entsprechenden Stellstange 7 das Blech 6 zwischen den in Fig. 1 und 2 dargestellten Endpositionen zu verschieben.

Am oberen Ende jeder Stellstange 7 sind ausserhalb des Lagers 8 und damit auf der Aussenseite des Körpers 2 übereinander zwei Kettenräder 14 und 15 angeordnet, die drehfest mit der betreffenden Stellstange verbunden sind. Über jedes Kettenrad 14 und 15 läuft eine Kette 16 bzw. 17, wobei die Kette 16 die entsprechenden Kettenräder 14 der beiden Stellstangen 7 und die Kette 17 die Kettenräder 15 der beiden Stellstangen 7 verbindet. Die Ketten 16 und 17 bilden mit den horizontal angeordneten Kettenrädern 14 und 15 den Drehantrieb für die beiden Stellstangen 7, wobei durch die gegenseitige Verkoppelung die beiden Stellstangen stets gleichzeitig verdreht werden.

Das hintere Trum jeder Kette 16 und 17 ist unterbrochen, wobei die entsprechenden Enden jeweils an einem Kettenspanner 18 bzw. 19 angebracht sind. Zwischen den Kettenspannern 18 und 19 befindet sich ein pneumatischer Zylinder 20, der auf der Aussenseite des Körpers 2 der Blasdüse 1 befestigt ist. Die Kettenspanner 18 und 19 sind an den aus den beiden Enden des pneumatischen Zylinders 20 herausragenden Enden der Kolbenstange 21 des pneumatischen Zylinders angebracht. Somit sind die beiden Ketten 16 und 17 mit dem im pneumatischen Zylinder 20 verschiebbaren, hier nicht gezeigten Stellkolben verbunden. Je nachdem welche Seite des Stellkolbens mit Druckmittel beaufschlagt bzw. druckentlastet wird, werden die Ketten in der einen oder anderen Richtung verschoben, so dass über die Kettenräder 14 und 15 die beiden Stellstangen 7 entsprechend verdreht werden, um das Blech 6 aus der zurückgezogenen Position in den Ausblasschlitz 5 auszuschieben bzw. wieder zurückzuziehen. Befindet sich das Blech 6 in der in Fig. 1 dargestellten zurückgezogenen Position, braucht keine Seite des Stellkolbens des pneumatischen Zylinders 20 mit Druckmittel beaufschlagt zu werden. Vielmehr ist eine Druckmittelbeaufschlagung nur dann notwendig, wenn der Stellkolben zum Verstellen des Bleches 6 verschoben werden soll.

Beim Ausführungsbeispiel gemäss Fig. 4 und 5 hat die Blasdüse 31 wiederum einen in der Grundform zylindrischen Körper 32, an den sich tangential einstückig plattenartige Lippen 33 und 34 anschliessen, die einen über die Länge des Körpers 32 verlaufenden Ausblasschlitz 35 bilden und begrenzen. Auf der Innenseite der etwa horizontal verlaufenden unteren Lippe 34 liegt ein zungenartiges Blech 36 auf, das mit seiner äusseren Spitze 37 ständig aus dem Ausblasschlitz 35 herausragt, wie insbesondere Fig. 5 zeigt, aber auch in Fig. 4 zu erkennen ist. Fig. 5 zeigt ferner, dass das zungenartige Blech 36 verhältnismässig schmal ist und sich dementsprechend nur über einen geringen Teil der Länge des Ausblasschlitzes 35 erstreckt.

Innerhalb des Körpers 32 ist ein Drahtseil 38 vorgesehen, das über Umlenkräder 39, 40 und 41 und Antriebsrad 42 gespannt geführt ist. Fig.4 zeigt, dass die Umlenkräder 39 und 40 an einem Block 43 gelagert sind, der an der Stirnwand 44 des Körpers 32 befestigt ist. Das Umlenkrad 41 ist in nicht näher dargestellter Weise innerhalb des Körpers 32 gelagert, beispielsweise unmittelbar an der Innenseite der Lippe 34.

Das Antriebsrad 42 ist auf einer Welle 45 befestigt, die sich durch ein Lagergehäuse 46 erstreckt und in diesem gelagert ist. Auf der Aussenseite der Welle 46 ist ein Handrad 47 befestigt, mit dessen Hilfe das Drahtseil 38 bewegt werden kann, wenn das als Reinigungselement dienende zungenartige Blech 36 entlang dem Ausblasschlitz 35 verfahren werden soll.

Das Drahtseil 38 braucht sich nicht über die gesamte Länge des Körpers 32 zu erstrecken. Vielmehr wäre es auch denkbar, an beiden Enden des Körpers 32 eine Anordnung wie in Fig. 5 gezeigt anzubringen, so dass dann zwei als Reinigungselemente dienende zungenartige Bleche 36 jeweils etwa über die Hälfte des Ausblasschlitzes 35 verschoben werden können.

## Patentansprüche

1. Blasdüse (1; 31) zum Abblasen von Flüssigkeiten von Oberflächen, beispielsweise einer Blechoberfläche, mit einem rohrförmigen Körper (2; 32), an dessen Mantel etwa tangential angeschlossene, aufeinander zu verlaufende plattenartige Lippen (3, 4; 33; 34) zur Bildung eines achsparallel zum Körper verlaufenden Ausblasschlitzes (5; 35) angebracht sind, und mit einem in dem Körperangeordneten, relativ zum Ausblasschlitz verschiebbaren plattenförmigen Reinigungselement (6; 36), dadurch gekennzeichnet, dass das Reinigungselement (6; 36) an einem Getriebe (7 bis 17; 38) angebracht ist, das von einem ausserhalb des Körpers (2; 32) vorgesehenen Antrieb (20; 47) zu betätigen ist.

2. Blasdüse nach Anspruch 1, dadurch gekennzeichnet, dass das Getriebe wenigstens zwei senkrecht zum Reinigungselement (6) verlaufende Stellstangen (7) aufweist, die jeweils mit einem mit dem Reinigungselement verbundenen Exzenterhebel (11) versehen und um ihre Längsachse verdrehbar gelagert sind.

3. Blasdüse nach Anspruch 2, dadurch gekennzeichnet, dass jeder Exzenterhebel (11) mit einer Rolle (12) in eine auf dem Reinigungselement (6) angeordnete Aufnahme (13) eingreift.

4. Blasdüse nach Anspruch 2 oder 3, dadurch gekennzeichnet, dass die Stellstangen (7) mit ihrem einen Ende aus dem Körper (2) herausragen und diese Enden mit einem gemeinsamen Antrieb (20) verbunden sind.

5. Blasdüse nach Anspruch 4, dadurch gekennzeichnet, dass die äusseren Enden der Stellstangen (7) über einen Kettentrieb (14 bis 17) mit einem als Antrieb dienenden pneumatischen Zylinder (20) verbunden sind.

6. Blasdüse nach Anspruch 1, dadurch gekennzeichnet, dass das Reinigungselement ein zungenartiges Blech (36) ist, das ständig in den Ausblasschlitz (35) eingreift und das entlang dem Ausblasschlitz verschiebbar ist.

7. Blasdüse nach Anspruch 6, dadurch gekennzeichnet, dass das zungenartige Blech (36) an einem parallel zum Ausblasschlitz (35) verlaufenden und über Umlenkrollen (39 bis 42) geführten Seil (38) angebracht ist.

8. Blasdüse nach Anspruch 7, dadurch gekennzeichnet, dass das Seil (38) von einem auf der Aussenseite des Körpers (32) angeordneten Handrad (47) zu betätigen ist.

## Claims

1. A spray nozzle (1; 31) for the removal of liquids from surfaces, for example from a metal sheet surface, having a tubular body (2; 32), on the outer surface of which converging plate-like lips (3, 4; 33, 34) are provided in a generally tangential manner to form a blow-off slit extending axially- parallel to the body, and a plate-form cleaning element (6; 36) located in the body and movable relative to the blow-off slit (5; 35) characterized in that said cleaning element (6; 36) is connected to a transmission (7 to 17; 38) operable by an actuator (20; 47) provided outside the body (2; 32).

2. A spray nozzle according to claim 1, characterized in that the transmission comprises at least two adjusting rods (7) extending perpendicular to the cleaning element (6), each being provided with an eccentric lever (11) connected to the cleaning element and being mounted for rotation about their longitudinal axis.

3. A spray nozzle according to claim 2, characterized in that each eccentric lever (11) engages with a roller (12) in a seat (13) located on the cleaning element (6).

4. A spray nozzle according to claim 2 or 3, characterized in that one end of each adjusting rod (7) projects from the body (2) and these ends are connected to a common actuator (20).

5. A spray nozzle according to claim 4, characterized in that said projecting ends of the adjusting rods (7) are connected via a chain drive (14 to 17) to a pneumatic cylinder (20) being used as an actuator.

6. A spray nozzle according to claim 1, characterized in that said cleaning element is a tongue-like sheet (36) which permanently engages in the blow-off slit (35) and which is movable along said slit.

7. A spray nozzle according to claim 6, characterized in that said tongue-like sheet (36) is attached to a cable (38) running parallel to the blow-off slit (35) and being guided over deflection rollers (39 to 42).

8. A spray nozzle according to claim 7, characterized in that said cable (38) is to be operated by a handwheel (47) positioned on the outside of the body (32).

## Revendications

1. Buse soufflante (1; 31) pour enlever par soufflage des liquides se trouvant sur les surfaces, par exemple sur une surface en tôle, comportant un corps de forme tubulaire (2; 32) à la surface latérale duquel sont placées des lèvres (3, 4; 33, 34) en forme de plaques, qui sont raccordées à peu près tangentiellement et doivent filer l'une sur l'autre, pour former une fente de soufflage (5, 35) filant parallèlement à l'axe par rapport au corps, et comportant un élément de nettoyage (6; 36) en forme de plaque, disposé dans le corps et pouvant coulisser par rapport à la fente de soufflage, caractérisée en ce que l'élément de nettoyage (6; 36) est disposé sur une transmission (7 à 17; 38) qui doit être manœeuvrée par un mécanisme d'entraînement (20; 47) prévu à l'extérieur du corps (2; 32).

2. Buse soufflante selon la revendication 1, caractérisée en ce que la transmission présente au moins deux tiges de positionnement (7) qui sont dirigées perpendiculairement à l'élément de nettoyage (6), qui sont respectivement munies d'un levier excentré (11) lié à l'élément de nettoyage et sont portées de façon à leur permettre de tourner autour de leur axe longitudinal.

3. Buse soufflante selon la revendication 2, caractérisée en ce que chaque levier excentré (11) vient en prise, par un galet (12), dans un logement (13) disposé sur l'élément de nettoyage (6).

4. Buse soufflante selon la revendication 2 ou 3, caractérisée en ce que les tiges de positionnement (7) sortent du corps (2) par l'une de leurs extrémités, et en ce que ces extrémités sont reliées à un mécanisme d'entraînement commun (20).

5. Buse soufflante selon la revendication 4, caractérisée en ce que les extrémités extérieures des tiges de positionnement (7) sont reliées, par l'intermédiaire d'un mécanisme à chaîne (14 à 17), à un vérin pneumatique (20) qui sert de mécanisme d'entraînement.

6. Buse soufflante selon la revendication 1, caractérisée en ce que l'élément de nettoyage est une tôle en forme de languette (36) qui est logée en permanence dans la fente de soufflage (35) et qui peut coulisser le long de la fente de soufflage.

7. Buse soufflante selon la revendication 6, caractérisée en ce que la tôle en forme de languette (36) est disposée sur un câble (38) qui file parallèlement à la fente de soufflage (35) et qui passe sur des galets de changement de direction (39 à 42).

8. Buse soufflante selon la revendication 7, caractérisée en ce que le câble (38) doit être manoeuvré par un volant (47) disposé sur le côté extérieur du corps (32).
